# EUROPÄISCHE PATENTSCHRIFT

(11) **EP 1 889 554 B1**
(45) Veröffentlichungstag und Bekanntmachung des Hinweises auf die Patenterteilung: **06.01.2010**
(21) Anmeldenummer: 07015563.5
(22) Anmeldetag: 08.08.2007
(51) Int. Cl.: A45C 11/36

(54) **Behältnis für ein Geometriedreieck**
Container for a geometry triangle
Récipient pour un triangle géométrique

(30) Priorität: 16.08.2006 DE 202006012638 U
(43) Veröffentlichungstag der Anmeldung: 20.02.2008
(73) Patentinhaber: Berkhahn, Klaus, 74081 Heilbronn (DE)
(72) Erfinder: Berkhahn, Klaus, 74081 Heilbronn (DE)
(74) Vertreter: Müller, Hans

(56) Entgegenhaltungen:
- EP-A- 1 632 146
- DE-U1-202005 018 906
- US-A- 4 223 820

## Beschreibung

### TECHNISCHES GEBIET

Die Erfindung betrifft ein Behältnis zur Aufnahme eines Geometriedreiecks. Mit solchen Behältnissen kann ein Geometriedreieck schonend und sicher aufbewahrt werden. Solche Geometriedreiecke werden vorwiegend aus Kunststoffmaterial hergestellt. Bei unsachgemäßem Gebrauch dieser Geometriedreiecke brechen sehr leicht ihre Ecken ab, wodurch ihr Nutzwert praktisch mehr oder weniger vollständig verloren geht.

### STAND DER TECHNIK

Aus der EP 1 632 146 A1 ist ein in Art einer Tasche ausgebildetes derartiges Behältnis bekannt. Das Behältnis besitzt zwei die beiden Grundflächen eines Geometriedreiecks abdeckende Platten. Die beiden Platten sind parallel zueinander angeordnet und ihr gegenseitiger Abstand ist derart, dass ein Geometriedreieck in den hohlen Innenraum zwischen den beiden Platten hinein geschoben werden kann. Um ein ungewolltes Herausrutschen eines in das Behältnis hinein geschobenen Geometriedreiecks zu verhindern, können von den Platten in den Innenraum hinein ragende Vorsprünge vorhanden sein, an denen dann das Geometriedreieck reibschlüssig im eingeschobenen Zustand ausreichend fest anliegt.

Aus der US 4,223,820 ist Behältnis bekannt, das aus einem flexiblen Material besteht, welches einmal mittig gefaltet wird, um ein dreieckiges Behältnis zu ergeben. Entlang der Hypothenuse des Behältnisses werden die beiden Materialschichten flächig aufeinanderliegend mittels mehrerer voneinander beabstandeter Nieten aneinander befestigt.

### DARSTELLUNG DER ERFINDUNG

Ausgehend von diesem Stand der Technik liegt der Erfindung die Aufgabe zugrunde, ein Behältnis der eingangs genannten Art anzugeben, das wirtschaftlich besonders einfach hergestellt werden kann.

Diese Erfindung ist durch die Merkmale des Anspruchs 1 gegeben. Sinnvolle Weiterbildungen der Erfindung sind Gegenstand von sich daran anschließenden weiteren Ansprüchen.

Das erfindungsgemäße Behältnis zum Einlagern eines Geometriedreiecks zeichnet sich dadurch aus, dass der gegenseitige Abstand seiner beiden Platten unterschiedlich ist. So ist der Abstand nahe dem einen Taschenrand kleiner als an dem winklig dazu verlaufenden anderen Taschenrand. Auf diese Weise kann ein zwischen den Platten eingeschobenes Geometriedreieck in Nachbarschaft zu dem einen Taschenrand reibschlüssig zwischen den beiden Platten gehalten werden, während an dem anderen Taschenrand ein größerer Freiraum zwischen dem Geometriedreieck und den Platten vorhanden ist. Das mit einer seiner Dreiecksspitzen in das im Grundriss dreieckförmige Behältnis hinein geschobene Geometriedreieck wird erst dann, wenn es fast vollständig in das Behältnis hinein geschoben ist, von den beiden Platten, von oben und unten, reibschlüssig klemmend gehalten. Bereits ein geringes Herausziehen des Geometriedreiecks aus dem Behältnis löst diesen reibschlüssigen Halt, mit der Folge, dass das Geometriedreieck leicht aus dem Behältnis vollständig heraus gezogen werden kann. Umgekehrt lässt sich das Geometriedreieck auch leicht und ohne großen Kraftaufwand in das Behältnis hinein schieben und erst im letzten noch erforderlichen Verschiebeweg muss Kraft beim restlichen Hineinstecken des Geometriedreiecks aufgewendet werden, um nämlich den vorhandenen Reibungswiderstand zwischen dem Geometriedreieck und den beiden Platten zu überwinden. Dieses weitgehend ohne Reibungswiderstand mögliche Hineinschieben und Herausziehen eines Geometriedreiecks in ein solches Behältnis schont auch die Oberflächen des Geometriedreiecks. Dies hat zur Folge, dass die auf den Oberflächen des Geometriedreiecks vorhandenen Beschriftungen und Aufdrucke nicht verkratzt oder abgerieben werden können.

Wie in den Ausführungsbeispielen dargestellt, kann dieser unterschiedliche Abstand dadurch bewirkt werden, dass unterschiedliche Abstandshalter zwischen den beiden Platten in den jeweiligen Taschenrändern vorgesehen werden.

Die eine Art von Abstandshalter kann aus einer Umschlaglasche bestehen, die über eine Schwächungslinie einteilig an der einen Platte anhängt. Die andere Art von Abstandshalter kann aus einem Plattenstreifen bestehen, der zwischen den beiden Platten vorhanden und einteilig über zwei Schwächungslinien mit diesen beiden Platten verbunden ist. Eine solche Konstruktion von Abstandshaltern ist bei den Ausführungsbeispielen verwendet. Der einteilige Zuschnitt aus dem das Behältnis hergestellt wird, macht das Zusammenbauen der Tasche sehr einfach; so müssen lediglich zwei Plattenteile, einmal die Umschlaglasche und zum anderen der Plattenstreifen mit der anhängenden Platte auf die andere Platte umgeschlagen werden. An den Plattenrändern müssen dann die beiden Platten im Bereich der Umschlaglasche miteinander fest verbunden werden. Diese Verbindung kann beispielsweise eine Klebeverbindung und insbesondere eine Schweißverbindung sein. Diese Schweißverbindung kann durch eine Ultraschallverschweißung oder auch durch eine Laserverschweißung oder eine sonstige, dem Kunststoff, aus dem solche Behältnisse vorzugsweise bestehen, angepasste Verbindungstechnik erfolgen, um die beiden Platten thermisch fest miteinander zu verbinden.

Um auch Geometriedreiecke in ein solches Behältnis hinein schieben zu können, die mit einem quer weg stehenden Handgriff versehen sind, kann in der einen der beiden Platten eine Schlitzausnehmung vorgesehen werden. Der Schlitz kann dann so geformt sein, dass das Geometriedreieck mit seinem Griff längs des Schlitzes in das Behältnis hinein geschoben werden kann.

Es bietet sich an, den Schlitz parallel zu demjenigen Taschenrand anzuordnen, an dem die beiden Behälter-Platten den vergleichsweise größeren Abstand aufweisen. Das Einschieben kann dann ohne Reibungswiderstand längs dieses Randes erfolgen. Erst dann, wenn das Geometriedreieck fast vollständig hinein geschoben ist, tritt der Reibungswiderstand infolge der klemmenden Anlage des Geometriedreiecks zwischen den beiden Platten auf.

Wie schon bereits ausgeführt, besteht das Behältnis und damit das Plattenmaterial vorzugsweise aus halbsteifem, flexiblem Kunststoffmaterial. Das Kunststoffmaterial und damit die einzelnen Platten des Behältnisses müssen allerdings nicht vollständig biegesteif sein.

Weitere Vorteile und Merkmale der Erfindung sind den in den Ansprüchen ferner angegebenen Merkmalen sowie den nachstehenden Ausführungsbeispielen zu entnehmen.

### KURZE BESCHREIBUNG DER ZEICHNUNG

Die Erfindung wird im Folgenden anhand der in der Zeichnung dargestellten Ausführungsbeispiele näher beschrieben und erläutert. Es zeigen:
- Fig. 1: eine Draufsicht auf ein Behältnis nach der Erfindung, mit vollständig eingelagertem Geometriedreieck sowie mit zwei unterschiedlich weit heraus gezogenen Lagen dieses Geometriedreiecks,
- Fig. 2: eine Draufsicht auf den Zuschnitt einer Flachmaterialbahn, aus der das Behältnis gemäß Fig. 1 durch Umschlagen von Plattenteilen hergestellt wird,
- Fig. 3: einen Querschnitt längs der Linie 3 - 3 in Fig. 1,
- Fig. 4: eine Draufsicht auf eine zweite Ausführungsform eines Behältnisses nach der Erfindung, in das ein mit einem Handgriff versehenes Geometriedreieck eingeschoben ist,
- Fig. 5: eine Darstellung des Zuschnitts des Behältnisses gemäß Fig. 4,
- Fig. 6: eine schematische Draufsicht auf eine dritte Ausführungsform eines Behältnisses nach der Erfindung, mit einer andersartigen Schlitzausnehmung-für-den Griff eines Geometriedreiecks,
- Fig. 7: eine Darstellung ähnlich der von Fig. 4 für ein Behältnis mit einer abgewandelten Schlitzausnehmung,
- Fig. 8: eine Darstellung ähnlich der von Fig. 7 mit einer dieser gegenüber anderen Schlitzausnehmung,
- Fig. 9: eine Darstellung des Behältnisses von Fig. 7 für ein mit einem andersartig geformten Griff versehenes Geometriedreieck.

### WEGE ZUM AUSFÜHREN DER ERFINDUNG

Ein aus einem Kunststoff-Materialstreifen hergestelltes Behältnis 10 dient zur Aufnahme eines Geometriedreicks 12. Das Behältnis 10 besitzt zwei grundrissmäßig im Wesentlichen gleiche Platten 14, 16, die über einen zwischen ihnen vorhandenen Plattenstreifen 18 einteilig miteinander verbunden sind.

Zwischen dem Plattenstreifen 18 und der Platte 14 ist eine Schwächungslinie 20 und zwischen dem Plattenstreifen 18 und der Platte 16 eine Schwächungslinie 22 ausgebildet.

An der Platte 14 sind im vorliegenden Beispielsfall zwei auskragende Plattenteile 24, 26 vorhanden, die zwischen sich eine Ausnehmung 28 mit einem halbkreisförmigen Grund 30 frei lassen. In dem Plattenteil 24 und in dem Plattenteil 26 ist ein Loch 32 beziehungsweise 34. Diese beiden Plattenteile 24, 26, könnten bei einem erfindungsgemäßen Behältnis auch nicht vorhanden sein.

Die Platte 14 besitzt ohne ihre Plattenteile 24, 26 eine rechtwinklige dreieckige Grundfläche, die der Grundfläche des Geometriedreiecks 12 entspricht. Während die Plattenteile 24, 26 an ihrer einen Kathete auskragend anhängen, hängt an ihrer anderen Kathete eine Umschlaglasche 36 über eine Schwächungslinie 38 einteilig an. Im Bereich des Plattenstreifens 18 und damit im Bereich der Hypotenuse der Platte 14 besitzt die Umschlaglasche 36 eine Abschrägung 40. In der Platte 16 ist ebenfalls eine Ausnehmung 42 mit einem halbkreisförmigen Grund 30 vorhanden. Die Ausnehmung 42 unterscheidet sich von der Ausnehmung 28 dahingehend, dass sie nicht so tief in die Platte 16 hinein greift, wie dies bei der Platte 14 der Fall ist. Im Bereich der Ausnehmung 42 sind nämlich nicht den beiden Plattenteilen 24, 26 vergleichbare Plattenteile vorhanden.

Aus dem in Fig. 2 ersichtliche Zuschnitt erfolgt durch Umschlagen der Umschlagslasche 36 auf die Platte 14 und nachfolgendes Umschlagen der Platte 16 auf die Platte 14 und dabei auch auf die Umschlaglasche 36 und anschließendes Verschweißen des Behältnisses im Bereich der Umschlaglasche 36 das in Fig. 1 dargestellte Behältnis 10. Im vorliegenden Beispielsfall verläuft eine Schweißnaht 44 mittig längs der Umschlaglasche 36. Die Schweißnaht 44 ist als unterbrochende Schweißnaht-Linie in Fig. 1 erkenntlich. Durch diese Schweißnaht 44 werden die beiden Platten 14, 16 im Bereich der Umschlaglasche 36 und dabei auch mit derselben fest miteinander verbunden. Im Bereich der Hypotenuse bildet der Plattenstreifen 18 die Verbindung zwischen den beiden Platten 14, 16.

Die Breite 46 des Plattenstreifens 18 bedingt den Abstand D2 im Inneren des Behältnisses 10 im Bereich des Plattenstreifens 18 (Fig. 3). Im Bereich der Schweißnaht 44 sind die drei Platten fest miteinander verbunden. Die Stärke der drei Platten gibt hier den Abstand D1 im Inneren des Behältnisses im Bereich der Umschlaglasche 36 wieder. Wie die Fig. 3 verdeutlicht, ist der Abstand D1 kleiner als der Abstand D2. Der Abstand D1 ist so vorhanden, dass das Geometriedreieck 12 klemmend im Bereich der Umschlaglasche 36 in dem Behältnis 10 einsitzt. Die Breite 46 des Plattenstreifens 18 ist größer als die Dicke des Geometriedreiecks 12, so dass im Bereich des Plattenstreifens 18, zwischen dem Geometriedreieck 12 und den beiden Platten 14, 16 ein Freiraum besteht. Das in dem Behältnis 10 völlig einsitzende Geometriedreieck hat also im Bereich des Plattenstreifens 18 Luft zwischen sich und den beiden Platten 14 beziehungsweise 16. Im völlig einsitzenden Zustand des Geometriedreiecks 12 in dem Behältnis 10 befindet sich seine eine Kathete 50 nahe dem inneren Rand der Umschlaglasche 36 und liegt dort klemmend zwischen den beiden Platten 14, 16 fest. Die Hypotenuse 52 des Geometriedreiecks 12 liegt im völlig eingeschobenen Zustand an dem Plattenstreifen 18 an. Im Bereich des Plattenstreifens 18 ist aber Luft zwischen dem Geometriedreieck 12 und den beiden Platten 14, 16 vorhanden. Das Geometriedreieck 12 wird also durch die klemmende Halterung längs des Randes 60 des Behältnisses 10 gehalten. An dem anderen Rand 62 des Behältnisses 10, der den Plattenstreifen 18 aufweist, wird das Geometriedreieck 12 nicht klemmend gehalten.

Die beiden Löcher 32, 34 in den beiden Plattenteilen 24, 26 haben einen derartigen gegenseitigen Abstand, dass durch sie die Bügelgreifer einer Lochmechanik eines Ordners hindurch greifen können. Das Behältnis 10 kann also mit eingelagertem Geometriedreieck 12 in einem Ordner unverlierbar eingelagert werden. Durch die Lochmechanik wird darüber hinaus verhindert, dass das Geometriedreieck 12 aus dem Behältnis 10 heraus fallen kann.

Die Plattenteile 24, 26 bilden auch eine gewisse Führung zum Einschieben eines Geometriedreiecks 12 in das Behältnis 10 hinein. So kann das Geometriedreieck 12 gewissermaßen mittels seiner vorderen, in das Behältnis 10 hinein tauchenden Dreieck-Spitze auf den Plattenteil 24 oder 26 aufgesetzt und dann gleichsam geführt in das Behältnis 10 hinein geschoben werden.

Das in Fig. 4 und 5 dargestellte Behältnis 10.4 unterscheidet sich von dem Behältnis 10 dahingehend, dass in seiner Platte 14.4 und in seiner Platte 16.4 vergleichsweise größere Ausnehmungen 28.4 und 42.4 vorhanden sind. Die in der Platte 16.4 vorhandene Ausnehmung 42.4 lässt Raum für einen an einem Geometriedreieck 12.4 angebrachten stabförmigen Griff 70. Dieser Griff 70 verläuft im vorliegenden Beispielsfall parallel zur Hypotenuse 52 des Geometriedreiecks. Die Ausnehmung 42.4 besitzt damit einen parallel zum Rand 62 des Behältnisses 10.4 verlaufenden Rand 72. Längs dieses Randes 72 kann das Geometriedreieck 12.4 mit seinem Griff 70 in das Behältnis 10.4 hinein geschoben werden. Die Hypotenuse 52 des Geometriedreiecks 12.4 gleitet dann längs des Randes 62 ohne Aufbringen von Reibungskräften entlang. Erst im fast vollständig einsitzenden Zustand kommt seine vordere Dreieckspitze C in den Bereich der Umschlaglasche 36 und damit in den dort kleinmenden Bereich des Behältnisses 10.4.

Die Ausnehmung 42.4 ist im vorliegenden Beispielsfall schlitzartig ausgeführt. Die Ausnehmung besitzt eine täschenförmige Schlitzbreite 76, die größer ist als die Breite 74 des Griffes 70. Auf diese Weise kann der Griff 70 leicht in die schlitzartige Ausnehmung 42.4 hinein geschoben werden. Die Schlitzöffnung besitzt eine einseitige Aufweitung 78. Diese Aufweitung 78 fluchtet im übereinander liegenden Zustand der beiden Platten 14.4,14.6 mit der Ausnehmung 28.4, welche eine gegenüber dem Behältnis 10 vergrößerte Griffausnehmung in der unteren Platte 14.4 bildet. Das Geometriedreieck 12.4 kann also einmal im Bereich der Griffausnehmung 28.4 oder durch Ergreifen des Griffes 70 aus dem Behältnis 10.4 heraus geschoben oder umgekehrt in das Behältnis 10.4 hinein geschoben werden.

Bei dem in Fig. 6 dargestellten Behältnis 10.6 ist eine Ausnehmung 42.6 in der Platte 16.6 vorhanden, die vergleichsweise breit ist und die ermöglicht, dass das Geometriedreieck 12.4 nicht längs seiner Hypotenuse 52, wie dies bei Fig. 4 der Fall ist, sondern längs seiner einen Kathete 50 in das Behältnis 10.6 hinein geschoben wird. Dies bedeutet, dass der entlang der Kathete 50 vorhandene Rand 62.6 einen Plattenstreifen 18.6 aufweisen muss. Dieser Plattenstreifen 18.6 ist nicht im Bereich der Hypotenuse 52 des Geometriedreiecks 12.4 vorhanden. Das Geometriedreieck 12.4 kann also - gemäß der Fig. 6 - längs seiner Kathete 50 ohne Überwinden von Reibungskräften in das Behältnis 10.6 hinein geschoben werden. In völlig einsitzendem Zustand klemmt sich dann seine Hypotenuse 52 in dem Behältnis 10.6 in Nachbarschaft der Umschlaglasche 36.6 an. Die Umschlaglasche 36.6 ist gegenüber der Umschlaglasche 36 länger, da sie nicht längs einer Kathete sondern längs der Hypotenuse des Geometriedreiecks und dementsprechend des Behältnisses vorhanden ist. In vergleichbarer Weise ist der Plattenstreifen 18.6 kürzer als der Plattenstreifen 18, da er bei dem Behältnis 10.6 längs einer Kathete nicht einer Hypotenuse vorhanden ist.

Das Behältnis 10.7 unterscheidet sich von den vorstehenden Behältnissen 10 und 10.4 im Wesentlichen durch seine Ausnehmung 42.7 in seiner oberen Platte 16.7. Diese Ausnehmung ist so groß, dass auch ein stabförmiger Griff 70.7 eines Geometriedreiecks 12.7, der nicht parallel sondern senkrecht zur Hypotenuse 52 des Geometriedreiecks ausgerichtet ist, in das Behältnis 10.7 in vergleichbarer Weise wie vorstehend ausgeführt eingeschoben werden kann. Bei dieser Ausführungsform befindet sich der klemmende Rand 60 mit der Umschlaglasche 36 im Bereich einer Kathete 50 des Geometriedreiecks 12.7.

Das in Fig. 8 dargestellte Behältnis 10.8 unterscheidet sich von dem Behältnis 10.7 durch seine nochmals demgegenüber abgewandelte Ausnehmung 42.8. Diese Ausnehmung 42.8 ist im Bereich ihres Grundes 30.8 im Grundriss rechteckförmig. Dadurch wird der Griff 70.7 nahe des Grundes 30.8 gleichsam in das Behältnis hinein geführt.

Das in Fig. 9 nochmal dargestellte Behältnis 10.7 entspricht dem in Fig. 7 dargestellten Behältnis. Es verdeutlicht, dass in seiner Ausnehmung 42.7 auch ein mit einem im Grundriss runden knopfartigen Grrff 70.9 ausgestattetes Geometriedreieck 12.9 in dem Behältnis 10.7 eingelagert werden kann, so wie das vorstehend bei den anderen Behältnissen bereits beschrieben ist.

## Patentansprüche

1. Behältnis (10,10.4,10.6,10.7) in Art einer Tasche zum entnehmbaren Einlagern eines Geometriedreiecks (12,12.4, 12.7, 12.9),
- mit zwei die beiden Grundflächen des Geometriedreiecks abdeckenden Platten (14, 14.4, 16, 16.4, 16.6, 16.7),
- mit jeweils einem Taschenrand (60, 62) längs zweier Ränder der Platten,
- wobei beide Taschenränder (60,62) die Öffnung der Tasche zwischen sich frei lassen, und
- wobei die beiden Platten (14, 14.4, 16, 16.4, 16.6, 16.7) einen zur Aufnahme des Geometriedreiecks (12, 12.4, 12.7, 12.9) ausreichenden gegenseitigen Abstand (D1, D2) aufweisen,
- wobei der gegenseitige Abstand (D1) der beiden Platten (14,14.4,16, 16.4, 16.6,16.7) nahe dem einen Taschenrand (60) kleiner ist als der entsprechende Abstand (D2) nahe dem anderen Taschenrand (62),
- **dadurch gekennzeichnet, dass**
- der kleinere Abstand (D1) der Dicke des Geometriedreiecks (12,12.4, 12.7, 12.9) so angepasst ist, dass das Geometriedreieck reibschlüssig im Bereich nahe dem entsprechenden einen Taschenrand (60) in dem Behältnis haltbar ist und der größere Abstand (D2) der Dicke des Geometriedreiecks (12, 12.4, 12.7, 12.9) so angepasst ist, dass das Geometriedreieck ohne Reibschluss im Bereich neben dem entsprechenden anderen Taschenrand (62) in dem Behältnis positionierbar ist.

2. Behältnis nach Anspruch 1,
- **dadurch gekennzeichnet, dass**
- im Bereich des einen und des anderen Taschenrandes (60, 62) jeweils unterschiedlich hohe Abstandshalter zwischen den beiden Platten (14, 14.4, 16, 16.4, 16.6, 16.7) vorhanden sind.

3. Behältnis nach Anspruch 2,
- **dadurch gekennzeichnet, dass**
- die eine Art der Abstandshalter ein flach zwischen beiden Platten liegender erster Plattenstreifen ist.

4. Behältnis nach Anspruch 3,
- **dadurch gekennzeichnet, dass**
- der erste Plattenstreifen als Umschlaglasche (36, 36.6) einteilig an einer Platte anhängt.

5. Behältnis nach Anspruch 3 oder 4,
- **dadurch gekennzeichnet, dass**
- der Plattenstreifen an den beiden Platten längs des einen Taschenrandes (60) über eine Klebenaht oder Schweißnaht (44) befestigt ist.

6. Behältnis nach einem der Ansprüche 2 bis 5,
- **dadurch gekennzeichnet, dass**
- die andere Art Abstandshalter ein zweiter Plattenstreifen (18, 18.6) ist, der einteilig, über zwei Schwäcungslinien (20, 22), mit beiden Platten (14, 14.4, 16, 16.4, 16.6, 16.7) verbunden ist.

7. Behältnis nach einem der vorstehenden Ansprüche,
- **dadurch gekennzeichnet, dass**
- eine Schlitzausnehmung (42, 42.4, 42.6, 42.7, 42.8) in der einen Platte so vorhanden ist, dass ein mit einem quer von ihm weg stehenden Griff (70, 70.7, 70.9) ausgestattetes Geometriedreieck in das Behältnis vollständig einschiebbar ist.

8. Behältnis nach einem der vorstehenden Ansprüche,
- **dadurch gekennzeichnet, dass**
- eine Schlitzausnehmung (42, 42.4, 42.6, 42.7, 42.8) in der einen Platte so vorhanden ist, dass beim Einschieben eines Geometriedreiecks, das mit einem quer von ihm weg stehenden Griff ausgestattet ist, dieser Griff längs der Schlitzausnehmung in dieselbe einschiebbar ist.

9. Behältnis nach einem der vorstehenden Ansprüche,
- **dadurch gekennzeichnet, dass**
- der größere Abstand (D2) der beiden Platten längs desjenigen Taschenrandes (62, 62.6) vorhanden ist, der parallel zur Einschieberichtung eines Geometriedreiecks in das Behältnis hinein ausgerichtet ist.

10. Behältnis nach einem der vorstehenden Ansprüche,
- **dadurch gekennzeichnet, dass**
- zumindest eine Platte um zumindest ein Plattenteil (24, 26) größer als die andere Platte ist,
- das Plattenteil (24, 26) im Bereich der Taschenöffnung vorhanden ist.

11. Behältnis nach Anspruch 10,
- **dadurch gekennzeichnet, dass**
- in zumindest einem Plattenteil zumindest ein Aufhänge- oder

12. Behältnis nach einem der vorstehenden Ansprüche,
- **dadurch gekennzeichnet, dass**
- das Behältnis aus zumindest einem Flachmaterialstreifen aus insbesondere halbsteifem, flexiblem Kunststoffmaterial hergestellt ist.

## Claims

1. Container (10, 10.4, 10.6, 10.7) in the form of a case for the removable insertion of a set square (12, 12.4, 12.7, 12.9),
- having two panels (14, 14.4, 16, 16.4, 16.6, 16.7) which cover the two basic surface areas of the set square,
- having a respective case periphery (60, 62) along two peripheries of the panels,
- wherein two case peripheries (60, 62) leave the opening of the case free between them, and
- wherein the two panels (14, 14.4, 16, 16.4, 16.6, 16.7) has a spacing (D1, D2) between them sufficient for accommodating the set square (12, 12.4, 12.7, 12.9),
- wherein the spacing (D1) between the two panels (14, 14.4, 16, 16.4, 16.6, 16.7) in the vicinity of the one case periphery (60) is smaller than the corresponding spacing (D2) in the vicinity of the other case periphery (62),
- **characterized in that**
- the smaller spacing (D1) is adapted to the thickness of the set square (12, 12.4, 12.7, 12.9) such that the set square can be retained in the container in a frictionally fitting manner in the region in the vicinity of the corresponding one case periphery (60) and the larger spacing (D2) is adapted to the thickness of the set square (12, 12.4, 12.7, 12.9) such that the set square can be positioned in the container without a friction fit in the region alongside the corresponding other case periphery (62).

2. Container according to Claim 1,
- **characterized in that**
- spacers of different heights in each case are present between the two panels (14, 14.4, 16, 16.4, 16.6, 16.7) in the region of the one case periphery (60, 62) and of the other.

3. Container according to Claim 2,
- **characterized in that**
- the one type of spacer is a first panel strip which lies flat between the two panels.

4. Container according to Claim 3,
- **characterized in that**
- the first panel strip is attached integrally, as a fold-over flap (36, 36.6), to one panel.

5. Container according to Claim 3 or 4,
- **characterized in that**
- the panel strip is fastened on the two panels along the one case periphery (60) via an adhesive-bonding seam or weld seam (44).

6. Container according to one of Claims 2 to 5,
- **characterized in that**
- the other type of spacer is a second panel strip (18, 18.6) which is connected integrally, via two weakening lines (20, 22), to the two panels (14, 14.4, 16. 16.4, 16.6, 16.7).

7. Container according to one of the preceding claims,
- **characterized in that**
- a slot recess (42, 42.4, 42.6, 42.7, 42.8) is present in the one panel such that a set square provided with a handle (70, 70.7, 70.9) projecting transversely away from it can be pushed all the way into the container.

8. Container according to one of the preceding claims,
- **characterized in that**
- a slot recess (42, 42.4, 42.6, 42.7, 42.8) is present in the one panel such that, when a set square which is provided with a handle projecting transversely away from it is pushed in, this handle can be pushed into the slot recess along the same.

9. Container according to one of the preceding claims,
- **characterized in that**
- the larger spacing (D2) between the two panels is present along that case periphery (62, 62.6) which is oriented parallel to the direction in which a set square is pushed into the container.

10. Container according to one of the preceding claims,
- **characterized in that**
- at least one panel is larger than the other panel by at least one panel part (24, 26),
- the panel part (24, 26) is present in the region of the case opening.

11. Container according to Claim 10,
- **characterized in that**
- at least one suspension or fastening hole (32, 34) is present in at least one panel part.

12. Container according to one of the preceding claims,
- **characterized in that**
- the container is produced from at least one flat-material strip made of in particular semi-rigid, flexible plastics material.

## Revendications

1. Contenant (10, 10.4, 10.6, 10.7) sous la forme d'un étui pour le rangement amovible d'une équerre de géométrie (12, 12.4, 12.7, 12.9),
avec deux plaques (14, 14.4, 16, 16.4, 16.6, 16.7) recouvrant les deux surfaces de base de l'équerre de géométrie,
avec un bord d'étui respectif (60, 62) le long de deux bords des plaques,
sachant que les deux bords d'étui (60, 62) laissent dégagée entre eux l'ouverture de l'étui, et
sachant que les deux plaques (14, 14.4, 16, 16.4, 16.6, 16.7) présentent une distance mutuelle (D1, D2) suffisante pour recevoir l'équerre de géométrie (12, 12.4, 12.7, 12.9),
sachant que la distance mutuelle (D1) des deux plaques (14, 14.4, 16, 16.4, 16.6, 16.7) à proximité d'un premier bord (60) de l'étui est inférieure à la distance correspondante (D2) à proximité de l'autre bord (62) de l'étui,
**caractérisé en ce que** la plus petite distance (D1) est adaptée à l'épaisseur de l'équerre de géométrie (12, 12.4, 12.7, 12.9) de telle sorte que l'équerre de géométrie peut être maintenue par friction dans le contenant dans la région proche du premier bord d'étui correspondant (60), et la plus grande distance (D2) est adaptée à l'épaisseur de l'équerre de géométrie (12, 12.4, 12.7, 12.9) de telle sorte que l'équerre de géométrie peut être positionnée dans le contenant sans engagement par friction dans la région proche de l'autre bord d'étui correspondant (62).

2. Contenant selon la revendication 1, **caractérisé en ce que** des écarteurs respectifs, de hauteurs différents, sont présents entre les deux plaques (14, 14.4, 16, 16.4, 16.6, 16.7) dans la région du premier bord d'étui (60) et de l'autre bord d'étui (62).

3. Contenant selon la revendication 2, **caractérisé en ce que** le premier type d'écarteur est une première bande de plaque placée à plat entre les deux plaques.

4. Contenant selon la revendication 3, **caractérisé en ce que** la première bande de plaque est attachée d'un seul tenant à une plaque, sous forme de rabat (36, 36.6).

5. Contenant selon la revendication 3 ou 4, **caractérisé en ce que** la bande de plaque est fixée sur les deux plaques, le long du premier bord d'étui (60), au moyen d'un joint collé ou d'un joint soudé (44).

6. Contenant selon l'une des revendications 2 à 5, **caractérisé en ce que** l'autre type d'écarteur est une deuxième bande de plaque (18, 18.6) qui est reliée d'un seul tenant aux deux plaques (14, 14.4, 16, 16.4, 16.6, 16.7) par l'intermédiaire de deux lignes d'affaiblissement (20, 22).

7. Contenant selon l'une des revendications précédentes, **caractérisé en ce qu'**un évidement en forme de fente (42, 42.4, 42.6, 42.7, 42.8) est présent dans l'une des plaques de telle sorte qu'une équerre de géométrie équipée d'une poignée (70, 70.7, 70.9) dépassant transversalement de ladite équerre peut être entièrement insérée dans le contenant.

8. Contenant selon l'une des revendications précédentes, **caractérisé en ce qu'**un évidement en forme de fente (42, 42.4, 42.6, 42.7, 42.8) est présent dans l'une des plaques de telle sorte que, lors de l'insertion d'une équerre de géométrie qui est équipée d'une poignée dépassant transversalement de ladite équerre, cette poignée peut être insérée dans l'évidement en forme de fente le long dudit évidement.

9. Contenant selon l'une des revendications précédentes, **caractérisé en ce que** la plus grande distance (D2) entre les deux plaques est présente le long du bord d'étui (62, 62. 6) qui est dirigé vers l'intérieur du contenant parallèlement à la direction d'insertion d'une équerre de géométrie.

10. Contenant selon l'une des revendications précédentes, **caractérisé en ce qu'**au moins une plaque est plus grande que l'autre plaque de la valeur d'au moins une partie de plaque (24, 26), et **en ce que** la partie de plaque (24, 26) est présente dans la région de l'ouverture de l'étui.

11. Contenant selon la revendication 10, **caractérisé en ce qu'**au moins un trou d'accrochage ou de fixation (32, 34) est présent dans au moins une partie de plaque.

12. Contenant selon l'une des revendications précédentes, **caractérisé en ce que** le contenant est fabriqué à partir d'au moins une bande de matériau plat constituée de matière plastique flexible, en particulier semi-rigide.
